# EUROPÄISCHE PATENTSCHRIFT

(11) **EP 1 932 978 B1**
(45) Veröffentlichungstag und Bekanntmachung des Hinweises auf die Patenterteilung: **13.06.2012**
(21) Anmeldenummer: 06126164.0
(22) Anmeldetag: 14.12.2006
(51) Int. Cl.: E04C 5/06, E04B 5/43

(54) **Bewehrungselement für die Aufnahme von Kräften in betonierten Platten im Bereich von Stützelementen**
Reinforcing element for absorbing forces in concreted slabs in the area of supporting elements
Elément d'armature pour l'absorption de forces dans des plaques de béton dans la zone d'éléments d'appui

(43) Veröffentlichungstag der Anmeldung: 18.06.2008
(73) Patentinhaber: F.J. Aschwanden AG, 3250 Lyss (CH)
(72) Erfinder: Oelhafen, Urs, 8645, Jona (CH)
(74) Vertreter: Scheuzger, Beat Otto

(56) Entgegenhaltungen:
- BE-A1- 819 409
- DE-U1- 29 808 491
- FR-A- 1 221 815
- NL-A- 6 400 104
- US-A- 1 672 887
- US-B1- 6 385 930

## Beschreibung

Die vorliegende Erfindung bezieht sich auf eine Baustruktur mit einem Bewehrungselement, das in eine betonierte Platte, die mit Stützelementen ausgestattet ist, zur Aufnahme von Kräften jeweils im Bereich der Stützelemente eingesetzt ist und das aus Betonstahl gebildet ist.

Ferner bezieht sich die Erfindung auf eine Baustruktur mit einem Bewehrungssystem für die Aufnahme von Kräften in betonierten Platten im Bereich von Stützelementen, welches aus mehreren Bewehrungselementen zusammengesetzt ist.

Im Bereich von Stützen bei Betondecken und Fundamentplatten müssen Vorkehrungen getroffen werden, um die Stützkräfte in die Betondecken bzw. Fundamentplatten optimal einleiten zu können, insbesondere für die Aufnahme von so genannten Durchstanzkräften. Hierzu sind verschiedene Lösungen vorgeschlagen worden, beispielsweise ist es bekannt, in diesen Bereichen so genannte Stahlpilze einzusetzen. Diese Stahlpilze erfüllen die Anforderungen sehr gut, deren Nachteil ist aber, dass sie sehr teuer sind.

Ferner ist es auch bekannt, dass im Bereich der Stützen in die Fundamentplatten oder Betondecken so genannte Schubkörbe eingelegt werden, die aus Betonstahl gebildet sind, wie dies beispielsweise aus der EP-A 0 688 613 bekannt ist. Es hat sich aber gezeigt, dass bei derartigen Elementen die Belastung begrenzt ist.

DE 29808491 U offenbart eine Baustruktur nach dem Oberbegriff des Anspruchs 1.

Die Aufgabe der vorliegenden Erfindung besteht nun darin, eine Baustruktur mit einem Bewehrungselement für die Aufnahme von Kräften in betonierten Platten im Bereich von Stützelementen zu schaffen, welches grosse Belastungen aufnehmen kann und welches einfach und kostengünstig hergestellt werden kann.

Erfindungsgemäss erfolgt die Lösung dieser Aufgabe dadurch, dass an mindestens einem Grundstab mindestens ein die Form eines Bügels aufweisender Bügelstab befestigt ist, welcher Bügelstab einen ersten Endbereich, welcher mit dem Grundstab durch Verschweissen verbunden ist, in welche Verbindung Verstärkungselemente eingesetzt und verschweisst sind, einen ersten Schrägbereich, der vom Grundstab unter einem Winkel β1, der etwa 25° bis 45° beträgt, weglaufend ist, einen mittleren Bereich, welcher vom Grundstab beabstandet ist, einen zweiten Schrägbereich, der auf den Grundstab unter einem Winkel β2, der etwa 25° bis 45° beträgt, zulaufend ist, und einen zweiten Endbereich aufweist, welcher mit dem Grundstab durch Verschweissen verbunden ist, in welche Verbindung Verstärkungselemente eingesetzt und verschweisst sind, und dass der Grundstab benachbart zum Stützelement in der betonierten Platte angeordnet ist und der mittlere Bereich des Bügelstabes über dem Stützelement und beabstandet von diesem angeordnet ist und eine gerade Strecke aufweist, die etwa der Breite des Stützelementes entspricht, und wobei der erste Enbereich ein Unterteil des ersten Schrägbereichs ist, und der zweite Endbereich ein Unterteil des Zweiten Schrägbereichs ist.

Dadurch wird ein sehr einfach und kostengünstig herstellbares Bewehrungselement erhalten, welches die Stützkräfte in optimaler Weise in die Betondecke oder in die Fundamentplatte einleiten kann, was insbesondere auch dadurch erreicht wird, dass zwischen dem Grundstab und dem ersten Schrägbereich des Bügelstabes und zwischen dem Grundstab und dem zweiten Schrägbereich des Bügelstabes jeweils ein Winkel gebildet ist, die etwa 25° bis 45° betragen und dass bei den Verbindungen zwischen Bügelstäben und Grundstäben Verstärkungselemente eingesetzt werden. Der mittlere Bereich des Bügelstabes weist eine gerade Strecke auf, die etwa der Breite des Stützelementes entspricht, wodurch sich eine gute Kraftverteilung ergibt. Das Verbinden zwischen den Endbereichen der Bügelstäbe mit den Grundstäben erfolgt durch Verschweissen. Hierdurch wird die erforderliche Festigkeit der Verbindungsstellen erreicht.

Eine vorteilhafte Ausgestaltung der Erfindung besteht darin, dass das Bewehrungselement aus einem Grundstab und zwei zueinander parallelen Bügelstäben gebildet ist, und dass die Bügelstäbe einen Abstand voneinander aufweisen, der etwa der Dicke des Grundstabes entspricht. Dadurch kann ein Bewehrungselement geschaffen werden, das bestimmte Anforderungen in optimaler Weise erfüllt.

Das Bewehrungselement kann, um ganz spezielle Anforderungen noch besser erfüllen zu können, auch so gestaltet werden, dass dieses aus zwei zueinander parallelen Grundstäben und drei zueinander parallelen Bügelstäben oder drei zueinander parallelen Grundstäben und zwei zueinander parallelen Bügelstäben besteht, dass die Bügelstäbe jeweils einen Abstand voneinander aufweisen, der etwa der Dicke eines Grundstabes entspricht, und dass die Grundstäbe jeweils einen Abstand voneinander haben, der etwa der Dicke eines Bügelstabes entspricht. Dadurch können die Grundstäbe und Bügelstäbe auch in optimaler Weise miteinander verbunden werden.

In vorteilhafter Weise sind die Endbereiche der Grundstäbe mit Verankerungselementen versehen, wodurch diese Endbereiche der Grundstäbe in optimaler Weise in der Betondecke bzw. in der Fundamentplatte verankert sind. In bekannter Weise können als Verankerung an den Grundstäben Endplatten oder Ankerköpfe angebracht werden, die Endbereiche der Grundstäbe können auch mit einer Abbiegung versehen sein, es ist auch denkbar, die Grundstäbe mit langen Endbereichen zu versehen, wodurch sich eine gute Verankerung im Beton durch die Länge der Ausführung ergibt.

Die Bewehrungselemente sind so ausgestaltet, dass aus mehreren Bewehrungselementen ein Bewehrungssystem für die Aufnahme von Kräften in Betondecken oder Fundamentplatten im Bereich von Stützelementen zusammengesetzt werden kann. Bei einem Stützelement, dessen Querschnitt eine Breite hat, die etwa der Länge entspricht, können dadurch mehrere Bewehrungselemente kreuzweise eingesetzt werden.

In vorteilhafter Weise sind bei diesem kreuzweisen Einsatz Bewehrungselemente mit zwei unterschiedlichen Höhen eingesetzt, so dass die Bewehrungselemente mit geringerer Höhe in die Bewehrungselemente mit grösserer Höhe einschiebbar sind. Dadurch können diese Bewehrungselemente in optimaler Weise für verschiedenste Anwendungsbereiche zusammengesetzt werden.

In vorteilhafter Weise ist bei sich kreuzenden Bewehrungselementen in mindestens einem Kreuzungspunkt ein Drehelement angebracht. Dadurch können Bewehrungssysteme, die aus sich kreuzenden Bewehrungselementen bestehen und vormontiert sind, für den Transport um die Drehelemente zusammengelegt werden, wodurch der Platzbedarf gering wird.

Bei einem Stützelement, welches eine Länge hat, die wesentlich grösser ist als dessen Breite, können in vorteilhafter Weise mehrere Bewehrungselemente eingesetzt werden, die parallel zueinander und quer zur Längsrichtung des Stützelementes ausgerichtet sind, wodurch auch ein optimales Bewehrungssystem beispielsweise für Stützmauern erreichbar ist.

Mit diesen zu Bewehrungssystemen zusammengesetzten Bewehrungselementen wird der grosse Vorteil erreicht, dass die Grundstäbe über den jeweiligen Stützkörper verlaufen, und dass diese Bewehrungselemente in optimaler Weise in die oberen und unteren Biegebewehrungslagen der Betondecke bzw. der Fundamentplatte integriert werden können.

Ausführungsformen der vorliegenden Erfindung werden nachfolgend anhand der beiliegenden Zeichnung beispielhaft erläutert.

Es zeigt
Fig. 1 bis 3 in einer Ansicht, einer räumlichen Darstellung und einer Draufsicht ein erstes Ausführungsbeispiel eines Bewehrungselementes;
Fig.4 und 5 in räumlicher Darstellung die Ausgestaltung der Verbindung zwischen den Bügelstäben und dem Grundstab;
Fig. 6 in räumlicher Darstellung eine Teilansicht eines weiteren Ausführungsbeispiels eines Bewehrungselementes;
Fig. 7 bis 9 in einer Ansicht, einer räumlichen Darstellung und einer Draufsicht ein aus zwei Bewehrungselementen gebildetes Kreuz;
Fig. 10 bis 12 in einer Ansicht, einer räumlichen Darstellung und einer Draufsicht ein aus drei Bewehrungselementen gebildetes Kreuz;
Fig. 13 bis 15 in einer Ansicht, einer räumlichen Darstellung und einer Draufsicht ein aus vier Bewehrungselementen gebildetes Kreuz;
Fig. 16 und 17 in einer Ansicht und einer räumlichen Darstellung ein vormontiertes Kreuz aus zwei Bewehrungselementen;
Fig. 18 eine räumliche Darstellung eines Drehelementes zur Verbindung von zwei Bewehrungselementen, im aufgeklappten Zustand;
Fig. 19 eine räumliche Darstellung des Drehelementes gemäss Fig. 18, wobei die beiden miteinander verbundenen Bewehrungselemente für den Transport zusammengeklappt sind;
Fig. 20 in räumlicher Darstellung das für den Transport zusammengeklappte Drehkreuz;
Fig. 21 eine Draufsicht auf ein aus Bewehrungselementen gebildetes Kreuz, bei welchem zusätzliche Bewehrungskörbe eingesetzt sind; und
Fig. 22 eine Draufsicht auf ein Stützelement, dessen Länge wesentlich grösser ist als dessen Breite, mit parallel zueinander in Reihe angeordneten Bewehrungselementen.

In den Fig. 1 ist eine erste Ausführungsform eine erfindungsgemässe Baustruktur mit einem Bewehrungselementes 1 dargestellt. Dieses Bewehrungselement 1 besteht aus einem gestreckten Grundstab 2, an welchem ein jeweils die Form eines Bügels aufweisender erster Bügelstab 3 und ein zweiter, dem ersten Bügelstab 3 entsprechender Bügelstab 3' befestigt ist. Diese beiden Bügelstäbe 3 und 3' weisen einen ersten Endbereich 4 auf, der jeweils mit dem Grundstab 2 verbunden ist. An diesem ersten Endbereich 4 anschliessend umfassen beide Bügelstäbe 3 und 3' einen ersten Schrägbereich 5, der vom Grundstab 2 weglaufend ist, und zwar unter einem Winkel β1, der im vorliegenden Ausführungsbeispiel etwa 30° beträgt. Der erste Schrägbereich 5 wird abgeschlossen durch eine Biegung 6, die so ausgebildet ist, dass die Bügelstäbe 3 und 3' im nachfolgenden mittleren Bereich 7 etwa parallel zum Grundstab 2 verlaufen. Dieser mittlere Bereich 7 ist dann abgeschlossen durch eine weitere Biegung 8, wodurch der Bügelstab 3, 3' in einen zweiten Schrägbereich 9 übergeht, der auf den Grundstab 2 zulaufend ist, und zwar unter einem Winkel β2, der im vorliegenden Ausführungsbeispiel ebenfalls etwa 30° beträgt. Der zweite Schrägbereich 9 der beiden Bügelstäbe 3, 3' endet im zweiten Endbereich 10, der jeweils wiederum mit dem Grundstab 2 verbunden ist.

Die Verbindung zwischen den Endbereichen 4 und 10 der Bügelstäbe 3, 3' mit dem Grundstab 2 erfolgt über Verschweissung. Um hier eine optimale Verbindung erreichen zu können, können zusätzlich noch Verstärkungselemente 11 verwendet werden, die später noch im Detail beschrieben werden.

Wie ebenfalls aus den Fig. 1 bis 3 ersichtlich ist, ist der Grundstab 2 an seinen Endbereichen mit Verankerungselementen 12 versehen, die im hier dargestellten Ausführungsbeispiel aus Umbiegungen der Endbereiche des Grundstabes 2 gebildet sind, diese Verankerungselemente 12 könnten beispielsweise aber auch in bekannter Weise aus Ankerköpfen gebildet sein, denkbar ist auch, dass die Endbereiche des Grundstabes 2 verlängert sind, und dass die Verankerung im Beton durch die Länge des Grundstabes 2 in genügendem Masse erreicht wird.

Der Grundstab 2 und die Bügelstäbe 3 sind aus handelsüblichem Betonstahl gebildet, wobei die Durchmesser dieser Bewehrungsstäbe an den Verwendungszweck und die Belastung angepasst sind, es ist auch denkbar, derartige Bewehrungselemente statt aus Betonstahl aus rostfreiem Stahl zu fertigen, wenn ein entsprechender Einsatz dies verlangt, denkbar sind aber auch andere geeignete Materialien.

Aus Fig. 1 ist ersichtlich, wie das Bewehrungselement 1 eingesetzt werden kann. Hierbei ist schematisch ein Stützelement 13 dargestellt, welches eine betonierte Platte 14 abstützen soll. Das Bewehrungselement 1 wird so eingesetzt, dass der jeweilige Grundstab 2 benachbart zum Stützelement 13 ist, während die Bügelstäbe 3 dem Stützelement 13 abgewandt sind. Der Grundstab 2 kann beim Einbau beispielsweise auf die Höhe der ersten unteren Biegebewehrungslagen der Decke zu liegen kommen. Der mittlere Bereich 7 des Bewehrungselementes 1 kann dann auf die Höhe der vierten obersten Biegebewehrungslage der Decke zu liegen kommen. Dadurch wird dieses Bewehrungselement 1 optimal in die Biegebewehrungslagen der Decke integriert. Der mittlere Bereich 7 weist eine Länge auf, die etwa der Breite des Stützelementes 13 entspricht.

Fig. 4 zeigt in räumlicher Darstellung die Ausbildung einer Verbindung zwischen den beiden Bügelstäben 3, 3' und dem Grundstab 2. Der jeweilige Endbereich 4 der Bügelstäbe 3 und 3' ist seitlich am Grundstab 2 angeschweisst. Zur Verstärkung sind am Grundstab 2 und an den Bügelstäben 3 und 3' vier kurze Stangenstücke 15 angeschweisst, die jeweils aussenliegend mit einem Brückenelement 16 überdeckt sind, welches Brückenelement 16 mit den Bügelstäben 3 und 3' ebenfalls verschweisst ist. Dadurch wird eine optimale Verbindung zwischen Grundstab 2 und Bügelstäben 3, 3' erreicht, welche die Lasten optimal aufnehmen kann. Die gegenüberliegende Verbindung am Bewehrungselement 1 ist gleich ausgebildet.

Fig. 5 zeigt eine andere Möglichkeit der Verbindung zwischen den Bügelstäben 3 und 3' und dem Grundstab 2. Die Bügelstäbe 3 und 3' sind mit ihren Endbereichen 4 wiederum seitlich am Grundstab 2 angeschweisst, darüber wird eine Verstärkungsplatte gelegt, die im Bereich der Endbereiche 4 der Bügelstäbe 3 und 3' jeweils eine Ausnehmung 18 aufweist, diese Verstärkungsplatte 17 wird wiederum mit dem Grundstab 2 und den Bügelstäben 3 und 3' verschweisst. Auch dadurch erhält man eine optimale Verbindung.

Fig. 6 zeigt die eine Hälfte eines weiteren Ausführungsbeispiels eines Bewehrungselementes 1. Dieses Ausführungsbeispiel ist wiederum mit Grundstäben 2 und Bügelstäben 3 zusammengesetzt, die identisch ausgebildet sind, wie diejenigen gemäss dem ersten Ausführungsbeispiel. Hierbei werden drei Grundstäbe 2, 2', 2" verwendet, an welchen zwei Bügelstäbe 3, 3' befestigt sind. Hierbei reichen die Endbereiche 4 der Bügelstäbe 3, 3' zwischen die Grundstäbe 2, 2', 2" hinein, so dass Bügelstäbe 3, 3', 3" und Grundstäbe 2, 2' jeweils einen entsprechenden Abstand voneinander haben. Zur Verstärkung der Verbindung können wiederum Stangenstücke 15 eingesetzt werden und mit den entsprechenden Stäben verschweisst werden.

Selbstverständlich sind auch andere Kombinationen möglich, beispielsweise könnten drei Bügelstäbe und zwei Grundstäbe verwendet werden, wobei die Grundstäbe zwischen den jeweiligen Bügelstäben verlaufen würden und die Stäbe wiederum den entsprechenden Abstand voneinander hätten. Selbstverständlich sind auch weitere Kombinationen möglich, jeweils abhängig vom Einsatzbereich und den zu übertragenden Lasten.

Die Fig. 7 bis 9 zeigen eine erste Ausführungsform eines Bewehrungssystems 19, das aus zwei Bewehrungselementen 1, wie sie zu den Fig. 1 bis 3 beschrieben worden sind, zusammengesetzt ist. Hierbei ist ein erstes Bewehrungselement 1 kreuzweise zu einem zweiten Bewehrungselement 1' angeordnet. Das zweite Bewehrungselement 1' weist gegenüber dem ersten Bewehrungselement 1 zwischen Grundstab 2 und mittleren Bereich 7 eine geringere Höhe auf, so dass das zweite Bewehrungselement 1' in das erste Bewehrungselement 1 eingeschoben werden kann. Dieses Bewehrungssystem 19 kommt beim Einsetzen in die Betondecke 14, wie dies in Fig. 7 dargestellt ist, zwischen die erste und vierte Bewehrungslage, das heisst auf die Höhe der zweiten und dritten Bewehrungsanlage der Decke zu liegen, so dass auch dieses System 19 optimal in die Biegebewehrungslagen der Decke integriert ist.

Aus den Fig. 10 bis 12 ist eine weitere Ausführungsform eines Bewehrungssystems 19 ersichtlich, diese Ausführungsform setzt sich zusammen aus einem ersten Bewehrungselement 1, in welches quer dazu zwei zweite Bewehrungselemente 1', mit Abstand voneinander, quer eingeschoben sind. Die Lage dieses Ausführungsbeispiels eines Bewehrungssystems 19 in der durch das Stützelement 13 abzustützenden Decke 14, wie dies in Fig. 10 dargestellt ist, erfolgt in gleicher Weise, wie beim vorhergehenden Ausführungsbeispiel. Wie aus Fig. 12 ersichtlich ist, eignet sich dieses Bewehrungssystem 19 mit einem ersten Bewehrungselement 1 und zwei quer dazu angeordneten Bewehrungselementen 1' insbesondere für Stützen 13, die eine rechteckige Form aufweisen.

Eine weitere Ausführungsform eines Bewehrungssystems 19 ist in den Fig. 13 bis 15 dargestellt. Bei diesem Bewehrungssystem 19 werden zwei parallel zueinander ausgerichtete erste Bewehrungselemente 1 verwendet, in welche zwei zweite Bewehrungselemente 1' quer dazu eingeschoben werden. Die Lage und Anordnung in der Decke 14 erfolgt in gleicher Weise, wie bei den vorherigen Ausführungsbeispielen, so dass auch hier eine optimale Integrierung in die erste bis vierte Biegebewehrungslage der Decke erreicht wird. Derartige Bewehrungssysteme können insbesondere bei Stützelementen 13 eingesetzt werden, die eine grössere Breite und Länge aufweisen, wie dies in Fig. 15 ersichtlich ist, und welche grössere Lasten übernehmen müssen.

In den Fig. 16 und 17 ist die Ausführungsform eines Bewehrungssystems 19 ersichtlich, welches demjenigen entspricht, das in den Fig. 7 bis 9 beschrieben worden ist. Dieses Bewehrungssystem 19 kann im vormontierten Zustand angeliefert werden. Hierzu ist im oberen Kreuzungspunkt der beiden Bewehrungselemente 1 und 1' ein Drehelement 20 angebracht, das nachfolgend noch im Detail beschrieben wird. Wie aus den Fig. 18 und 19 ersichtlich ist, besteht das Drehelement 20 aus einer oberen Kappe 21 und einer unteren Kappe 22, die die jeweiligen Bügelstäbe 3, 3" des ersten Bewehrungselementes 1 und des zweiten Bewehrungselementes 1' umfassen. Die obere Kappe 21 und die untere Kappe 22 sind durch eine Schraube 23 durchdrungen. Diese Schraube 23 kann gelöst werden, das erste Bewehrungselement 1 und das zweite Bewehrungselement 1' können dann um die Achse dieser Schraube 23 zusammengeklappt werden, wie dies insbesondere aus Fig. 20 ersichtlich ist, diese vormontierten Bewehrungssysteme 19 können somit in dieser zusammengeklappten Position Platz sparend transportiert werden und auf der Baustelle aufgeklappt und durch Anziehen der Schraube 23 in der aufgeklappten Position fixiert werden.

In Fig. 21 ist ein Bewehrungssystem 19 dargestellt, das aus einem ersten Bewehrungselement 1 und einem zweiten Bewehrungselement 1' gebildet ist, wie diese vorgängig beschrieben worden sind, welche ein Kreuz bilden. Dieses Bewehrungssystem ist zentral auf dem Stützelement 13 angeordnet. In die Eckbereiche dieses Stützelementes 13 und zwischen die Bewehrungselemente 1 und 1' können als zusätzliche Verstärkung noch Bewehrungskörbe 24 eingesetzt werden, welche den bekannten Aufbau aus Betonstahl haben. Es ist auch denkbar, dass anstelle der Bewehrungskörbe 24 Dübelanker eingesetzt werden.

Fig. 22 zeigt eine Draufsicht auf ein Stützelement 13, welches eine wesentlich grössere Länge als Breite aufweist. Dies kann beispielsweise eine Stützwand sein. In vorteilhafter Weise können in die abzustützende Platte eine Reihe von ersten Bewehrungselementen 1 eingesetzt werden, die voneinander beabstandet und zueinander parallel ausgerichtet sind. Dadurch erhält man auch hier eine optimale Abstützung.

Die Bewehrungselemente, wie sie vorgängig beschrieben worden sind, können auf verschiedenste Arten kombiniert werden, abhängig von der aufzunehmenden Last, abhängig aber auch von der Querschnittsform des Stützelementes. Besonders vorteilhaft hierbei ist, dass diese Bewehrungselemente, die das jeweilige gewünschte Bewehrungssystem bilden, im Bereich des Stützelementes jeweils durchgehend sind, was eine optimale Lastaufnahme ermöglicht.

## Patentansprüche

1. Baustruktur mit einer betonierten Platte (14) und einem Stützelement (13), welches die betonierte Platte (14) abstützt, und wobei zur Aufnahme von Kräften im Bereich des Stützelements (13) ein Bewehrungselement in die betonierte Platte (14) eingesetzt ist, welches aus Betonstahl gebildet ist, **dadurch gekennzeichnet, dass** an mindestens einem Grundstab (2) des Bewehrungselements, mindestens ein die Form eines Bügels aufweisender Bügelstab (3) befestigt ist,
welcher Bügelstab (3) einen ersten Endbereich (4), welcher mit dem Grundstab (2) durch Verschweissen verbunden ist, in welche Verbindung Verstärkungselemente (11) eingesetzt und verschweisst sind, einen ersten Schrägbereich (5), der vom Grundstab (2) unter einem Winkel β1, der etwa 25° bis 45° beträgt, weglaufend ist, einen mittleren Bereich (7), welcher vom Grundstab (2) beabstandet ist, einen zweiten Schrägbereich (9), der auf den Grundstab (2) unter einem Winkel β2, der etwa 25° bis 45° beträgt, zulaufend ist, und einen zweiten Endbereich (10) aufweist, welcher mit dem Grundstab (2) durch Verschweissen verbunden ist, in welche Verbindung Verstärkungselemente (11) eingesetzt und verschweisst sind, und dass der Grundstab benachbart zum Stützelement in der betonierten Platte angeordnet ist und der mittlere Bereich (7) des Bügelstabes (3) über dem Stützelement und beabstandet von diesem angeordnet ist und eine gerade Strecke aufweist, die etwa der Breite des Stützelementes (13) entspricht, und
wobei der erste Endbereich (4) ein Unterteil des ersten Schrägbereichs (5) ist, und der zweite Endbereich (10) ein Unterteil des zweiten Schrägbereichs (9) ist.

2. Baustruktur nach Anspruch 1, **dadurch gekennzeichnet, dass** dieses aus einem Grundstab (2) und zwei zueinander parallelen Bügelstäben (3, 3') gebildet ist, und dass die Bügelstäbe (3, 3') einen Abstand voneinander aufweisen, der etwa der Dicke des Grundstabes (2) entspricht.

3. Baustruktur nach Anspruch 1, **dadurch gekennzeichnet, dass** dieses aus zwei zueinander parallelen Grundstäben (2, 2') und drei zueinander parallelen Bügelstäbe (3, 3', 3") oder drei zueinander parallelen Grundstäben (2, 2', 2") und zwei zueinander parallelen Bügelstäbe (3, 3') besteht, dass die Bügelstäbe (3, 3', 3") jeweils einen Abstand voneinander ausweisen, der etwa der Dicke eines Grundstabes (2) entspricht, und dass die Grundstäbe (2, 2', 2") jeweils einen Abstand voneinander haben, der etwa der Dicke eines Bügelstabes (3) entspricht.

4. Baustruktur nach einem der Ansprüche 1 bis 3, **dadurch gekennzeichnet, dass** die Endbereiche der Grundstäbe (2, 2', 2") mit Verankerungselementen (12) versehen sind.

5. Baustruktur für die Aufnahme von Kräften in betonierten Fundamentplatten oder Decken von Stützelementen, zusammengesetzt aus mehreren Bewehrungselementen (1) nach einem der Ansprüche 1 bis 4, **dadurch gekennzeichnet, dass** bei einem Stützelement (13), dessen Querschnitt eine Breite hat, die etwa der Länge entspricht, mehrere Bewehrungselemente (1, 1') kreuzweise einsetzbar sind.

6. Baustruktur nach Anspruch 5, **dadurch gekennzeichnet, dass** bei kreuzweisem Einsatz Bewehrungselemente (1, 1') mit zwei unterschiedlichen Höhen verwendbar sind, so dass die Bewehrungselemente (1') mit geringerer Höhe in die Bewehrungselemente (1) mit grösserer Höhe einschiebbar sind.

7. Baustruktur nach Anspruch 6, **dadurch gekennzeichnet, dass** bei sich kreuzenden Bewehrungselementen (1, 1') in mindestens einem Kreuzungspunkt ein Drehelement (20) angebracht ist.

8. Baustruktur für die Aufnahme von Kräften in betonierten Böden oder Decken im Bereich von Stützelementen, zusammengesetzt aus mehreren Bewehrungselementen (1) nach einem der Ansprüche 1 bis 4, **dadurch gekennzeichnet, dass** bei einem Stützelement (13), welches eine Länge hat, die wesentlich grösser ist als dessen Breite, mehrere Bewehrungselemente (1) einsetzbar sind, die parallel zueinander und quer zur Längsrichtung des Stützelementes (13) ausgerichtet sind.

## Claims

1. Building structure with a concreted plate (14) and a supporting element (13), which supports the concreted plate (14), and, for absorbing forces in the region of the supporting element (13), a reinforcing element being inserted in the concreted plate (14), which reinforcing element is made of concrete reinforcement steel, **characterised in that** fixed to at least one base rod (2) of the reinforcing element is at least one bow rod (3) having the shape of a bow, which bow rod (3) has a first end region (4), which is connected to the base rod (2) by welding, in which connection reinforcement pieces (11) are inserted and welded, a first inclined region (5), which runs away from the base rod (2) at an angle β1, which is about 25° to 45°, a middle region (7), which is spaced apart from the base rod (2), a second inclined region (9), which runs toward the base rod (2) at an angle β2, which is about 25° to 45°, and a second end region (10), which is connected to the base rod (2) by welding, in which connection reinforcement pieces (11) are inserted and welded, and **in that** the base rod is disposed adjacent to the supporting element in the concreted plate and the middle region (7) of the bow rod (3) is disposed over the supporting element, and spaced apart therefrom, and has a straight portion corresponding approximately to the width of the supporting element (13), and the first end region (4) being a base portion of the first inclined region (5), and the second end region (10) being a base portion of the second inclined region (9).

2. Building structure according to claim 1, **characterised in that** this is made up of a base rod (2) and two bow rods (3, 3') parallel to one another, and **in that** the bow rods (3, 3') have a spacing apart from one another that corresponds approximately to the thickness of the base rod (2).

3. Building structure according to claim 1, **characterised in that** this consists of two base rods (2, 2'), parallel to one another, and three bow rods (3, 3', 3"), parallel to one another, or three base rods (2, 2', 2"), parallel to one another, and two bow rods (3, 3'), parallel to one another, **in that** the bow rods (3, 3', 3") each have a spacing apart from one another that corresponds approximately to the thickness of a base rod (2), and **in that** the base rods (2, 2', 2") each have a spacing apart from one another that corresponds approximately to the thickness of a bow rod (3).

4. Building structure according to one of the claims 1 to 3, **characterised in that** the end regions of the base rods (2, 2', 2") are provided with anchoring elements (12).

5. Building structure for absorbing forces in concreted foundation plates or ceilings <in the region> of supporting elements, made up of a plurality of reinforcing elements (1) according to one of the claims 1 to 4, **characterised in that** with a supporting element (13) the cross section of which has a width corresponding approximately to the length, a plurality of reinforcing elements (1, 1') are insertable in a crossing manner.

6. Building structure according to claim 5, **characterised in that**, with insertion in a crossing manner, reinforcing elements (1, 1') with two different heights are able to be used, so that the reinforcing elements (1') with lesser height are able to be pushed into the reinforcing elements (1) with greater height.

7. Building structure according to claim 6, **characterised in that**, with reinforcing elements (1, 1') crossing each other, a turning element (20) is installed at at least one crossing point.

8. Building structure for absorbing forces in concreted floors or ceilings in the region of supporting elements, made up of a plurality of reinforcing elements (1) according to one of the claims 1 to 4, **characterised in that**, with a supporting element (13) which has a length that is substantially larger than its width, a plurality of reinforcing elements (1) are able to be inserted which are aligned parallel to one another and transversely to the longitudinal direction of the supporting element (13).

## Revendications

1. Structure de construction avec une plaque bétonnée (14) et un élément de support (13) qui supporte ladite plaque bétonnée (14), et avec un élément d'armature inséré dans ladite plaque bétonnée (14) pour absorber des forces dans la zone dudit élément de support (13), ledit élément d'armature étant réalisé en acier à béton, **caractérisé en ce qu'**au moins une barre d'étrier (3) ayant la forme d'un étrier est fixée à au moins une barre de base (2) dudit élément d'armature, ladite barre d'étrier (3) ayant une première zone d'extrémité (4) raccordée par soudure avec ladite barre de base (2), raccordement dans lequel des pièces de renforcement (11) sont insérées et soudées, une première zone oblique (5) s'écartant de ladite barre de base (2) sous un angle β1 d'environ 25° à 45°, une zone centrale (7) espacée par rapport à ladite barre de base (2), une seconde zone oblique (9) s'approchant de ladite barre de base (2) sous un angle β2 d'environ 25° à 45°, et une seconde zone d'extrémité (10) raccordée par soudure avec ladite barre de base (2), raccordement dans lequel des pièces de renforcement (11) sont insérées et soudées, et **en ce que** ladite barre de base est agencée de manière adjacente audit élément de support dans ladite plaque bétonnée, et la zone centrale (7) de ladite barre d'étrier (3) est agencée au-dessus dudit élément de support et de manière espacée par rapport à ce dernier et comporte un tronçon droit correspondant approximativement à la largeur dudit élément de support (13), et dont ladite première zone d'extrémité (4) est une partie de base de ladite première zone oblique (5), et dont ladite seconde zone d'extrémité (10) est une partie de base de ladite seconde zone oblique (9).

2. Structure de construction selon la revendication 1, **caractérisée en ce que** celle-ci est constituée d'une barre de base (2) et de deux barres d'étrier (3, 3') parallèles l'une à l'autre, et **en ce que** lesdites barres d'étrier (3, 3') ont un écart l'une de l'autre qui correspond approximativement à la largeur de ladite barre de base (2).

3. Structure de construction selon la revendication 1, **caractérisée en ce que** celle-ci est constituée de deux barres de base (2, 2') parallèles l'une à l'autre et de trois barres d'étrier (3, 3', 3") parallèles les unes aux autres, ou de trois barres de base (2, 2', 2") parallèles les unes aux autres et de deux barres d'étrier (3, 3') parallèles l'une à l'autre, **en ce que** lesdites barres d'étrier (3, 3', 3") ont chacune un écart l'une de l'autre qui correspond approximativement à l'épaisseur d'une barre de base (2), et **en ce que** lesdites barres de base (2, 2', 2") ont chacune un écart l'une de l'autre qui correspond approximativement à l'épaisseur d'une barre d'étrier (3).

4. Structure de construction selon l'une des revendications 1 à 3, **caractérisée en ce que** les zones d'extrémité desdites barres de base (2, 2', 2") sont munies d'éléments d'ancrage (12).

5. Structure de construction pour absorber des forces à l'intérieur de plaques bétonnées de fondement ou de plafond <au niveau> d'éléments de support, constituée d'une pluralité d'éléments d'armature (1) selon l'une des revendications 1 à 4, **caractérisée en ce qu'**au niveau d'un élément de support (13) dont la section a une largeur correspondant approximativement à la longueur, une pluralité d'éléments d'armature (1, 1') sont à même d'être insérés d'une manière croisée.

6. Structure de construction selon la revendication 5, **caractérisée en ce que** lors d'une insertion de manière croisée, des éléments d'armature (1, 1') ayant deux hauteurs différentes sont à même d'être utilisés, de manière à ce que les éléments d'armature (1') de moindre hauteur sont susceptibles d'être poussés dans les éléments d'armature (1) de plus grande hauteur.

7. Structure de construction selon la revendication 6, **caractérisée en ce qu'**au niveau d'éléments d'armature (1, 1') s'entrecroisant l'un l'autre, un élément tournant (20) est installé à au moins un croisement.

8. Structure de construction pour absorber des forces à l'intérieur de planchers ou de plafonds bétonnés au niveau d'éléments de support, constituée d'une pluralité d'éléments d'armature (1) selon l'une des revendications 1 à 4, **caractérisée en ce qu'**au niveau d'un élément de support (13) dont la longueur est sensiblement plus grande que la largeur, une pluralité d'éléments d'armature (1) sont à même d'être insérés en étant alignés de façon parallèle les uns aux autres et transversalement par rapport à la direction longitudinale dudit élément de support (13).
